# DEMANDE DE BREVET EUROPEEN

(11) **EP 0 071 554 A1**
(43) Date de publication de la demande: **09.02.1983**
(21) Numéro de dépôt: 82440019.6
(22) Date de dépôt: 02.07.1982
(51) Int. Cl.: B65H 75/44

(54) **Guide d'enroulage auto-nettoyant pour dévidoir**

(30) Priorité: 03.07.1981 FR 8113158
(71) Demandeur: Vinel, Roger, F-93500 Pantin (FR)
(72) Inventeur: Vinel, Roger, F-93500 Pantin (FR)
(74) Mandataire: Nithardt, Roland

(57) **Abrégé**

La présente invention concerne un dispositif manuel pour nettoyer un tuyau ou un câble souple relié à un dévidoir à tambour comportant un manchon contenant un élément de nettoyage.

Ce dispositif comporte un manchon 1 contenant un élément de nettoyage 2, ledit manchon étant monté librement sur le tuyau d'arrosage 3 et relié par un organe de liaison souple 4 à un dévidoir à tambour 5.

L'application la plus intéressante du dispositif selon l'invention concerne le nettoyage d'un tuyau d'arrosage lors de son enroulage sur son dévidoir tout en guidant la bonne répartition du tuyau sur le tambour du dévidoir.

La présente invention pourra également être utilisée pour les dévidoirs des câbles électriques.

## Description

La présente invention concerne un dispositif manuel pour nettoyer un tuyau ou un câble souple relié à un dévidoir à tambour comportant un manchon contenant un élément de nettoyage.

Dans les dévidoirs connus, notamment les dévidoirs pour tuyaux d'arrosage, aucun guide d'enroulement du tuyau n'est prévu, et il convient à l'opérateur de guider à la main le tuyau pour veiller à son bon positionnement sur le tambour du dévidoir. De tels dispositifs présentent l'inconvénient de stocker le tuyau d'arrosage dans un état de propreté douteux, à moins que l'opérateur procède au nettoyage du tuyau en se munissant d'une éponge ou de tout autre moyen de nettoyage. Enfin lorsque l'opération d'enroulage est terminée, il convient de fixer l'extrémité du tuyau pour éviter qu'il ne se déroule inopinément.

On connait des dispositifs de guidage de tuyaux sophistiqués, tels que par exemple celui décrit dans le brevet US 3,394,730 qui comporte un mécanisme d'enroulement mécanisé et des moyens d'indexage commandés qui assurent l'enroulement à spires jointives d'un tuyau ou d'un câble.

Un tel dispositif est très efficace mais à la fois encombrant, compliqué et coûteux. En raison de son coût, il ne saurait être adapté à un dévidoir pour tuyau d'arrosage traditionnellement utilisé par les amateurs de jardinage ou les propriétaires de gazon.

La présente invention se propose de pallier cet inconvénient en réalisant un dispositif tel que susmentionné, simple et efficace et d'un prix de revient extrêmement modeste. Le dispositif allie en outre la fonction de guidage du tuyau ou du câble à celle d'organe de nettoyage de grande efficacité.

Dans ce but, le dispositif selon l'invention est caractérisé en ce le manchon est monté librement sur le tuyau et est agencé de manière à pouvoir être tenu d'une main par l'utilisateur pendant que de l'autre main il actionne le tambour pour enrouler le tuyau ou le câble.

Il peut être associé à un dévidoir pour tuyau d'arrosage et peut avantageusement être raccordé à ce dévidoir par un organe de liaison souple, tel que par exemple une chaînette ou un fil flexible.

Au cours de l'opération d'enroulement, le tuyau est guidé par l'opérateur qui tient le "guide d'enroulage" , tout en étant nettoyé au fur et à mesure de son défilement à travers ce guide. Lorsque l'enroulement est achevé, l'embout d'arrosage vient en butée sur le guide d'enroulage, ce qui remplace la fixation habituelle de l'extrémité du tuyau.

Selon une première variante, une brosse ou tout type de dispositif nettoyant, tel qu'une éponge ou un tampon textile, est maintenu à l'intérieur d'un manchon rigide qui est guidé par l'opérateur et qui est relié par un moyen souple au châssis du dévidoir de telle sorte que le tuyau qui défile à travers ce guide d'enroulage se trouve nettoyé des salissures qu'il a ramassé lors de son contact au sol.

Selon une seconde variante, la partie nettoyante (brosse, éponge ou tout type de tampon textile) est fixée ou cousue sur un support non rigide qui peut être un manchon souple, ou un support quelconque à qui la main de l'opérateur donnera l'aspect d'un manchon autour du tuyau lors de son enroulement, et qui est relié par un moyen souple au châssis du dévidoir.

Le dispositif selon l'invention permet, tout en guidant le bon enroulement du tuyau,de procéder à son nettoyage, et en maintenant le guide à un niveau inférieur à celui du tambour, de procéder au déjaugeage de l'eau qu'il contient encore.

La présente invention sera mieux comprise en référence à la description d'exemples de réalisation et du dessin annexé dans lequel :
La figure 1 représente un tuyau d'arrosage enroulé sur un dévidoir, équipé d'un guide d'enroulage selon l'invention,
La figure 2 illustre un autre exemple de réalisation du dispositif selon l'invention, et
La figure 3 représente une variante de réalisation du dispositif selon l'invention.

Tel qu'il est représenté, le guide d'enroulage est constitué d'un man-.. chon rigide 1 qui peut être réalisé en matière synthétique ou en métal, par moulage ou à partir d'un tube ou encore par enroulement d'une feuille. Ce manchon rigide 1, contient un élément de nettoyage 2 dans sa partie inférieure, qui est fixé par collage, rivetage ou sertissage. Ce dispositif de nettoyage peut être constitué d'une brosse ou d'un tampon ou d'une éponge. Un câble ou une chaînette ou tout autre fixation souple 4 relie le manchon 1 au châssis du dévidoir 5. Le tuyau d'arrosage 3 passe à l'intérieur du manchon 1, bien maintenu par l'élément de de nettoyage 2.

La figure 3 montre une autre réalisation selon l'invention, dans laquelle le manchon l n'est plus rigide, mais constitué d'une gaine en tissu ou en plastique, cousue en forme de manchon. L'élément de nettoyage 2 se trouve toujours à l'intérieur dudit manchon, et l'ensemble est toujours relié au châssis du dévidoir par un organe de liaison souple 4. Dans ce type de guide, l'élément nettoyant peut être fixé au manchon par collage, couture ou tout autre moyen de fixation, mais il peut également faire partie intégrante du manchon si l'on prend par exemple un tampon qui est cousu en forme de manchon.

L'utilisation traditionnelle du dévidoir reste inchangée. Lors du déroulement du tuyau, il suffit de saisir le tuyau par son extrémité, en aval du guide 1, et de tirer sur cette extrémité. Le tuyau tend à entrainer avec lui le guide d'enroulage 1, mais l'organe de liaison souple 4 qui le relie au châssis du dévidoir 5 le maintient rapproché dudit dévidoir. Lors de l'enroulement du tuyau 3, l'opérateur qui actionnait la manivelle d'enroulement devait toujours guider le bon positionnement du tuyau avec son autre main. Grâce au dispositif selon l'invention, il saisit le guide d'enroulage 1 et fait la même opération. Toutefois, le tuyau d'arrosage 3 en défilant à travers le guide 1 se trouve nettoyé des salissures qu'il a ramassé sur le sol sans que l'opérateur ne se salisse les mains. Lorsque l'enroulage du tuyau est achevé, l'embout d'arrosage vient en butée sur la brosse 2, empêchant ainsi l'extrémité du tuyau d'arrosage d'évoluer librement. Ceci présente l'avantage de ne plus avoir à fixer l'extrémité du tuyau après l'enroulage sur le dévidoir. D'autre part, si l'opérateur maintient le guide d'enroulage à un niveau inférieur à celui du tambour sur lequel le tuyau s'enroule, il permet ainsi un déjaugeage de l'eau qui restait dans le tuyau.

Le dispôsitif selon l'invention peut être utilisé dans tous les cas où un tuyau ou un flexible est enroulé sur un dévidoir, car il permet de nettoyer ledit flexible tout en guidant son bon positionnement sur le tambour du dévidoir.

L'application la plus intéressante concerne son adaptation sur les dévidoirs pour tuyau d'arrosage ou pour les dévidoirs des câbles électriques.

## Revendications

1. Dispositif manuel pour nettoyer un tuyau ou un câble souple relié à un dévidoir à tambour, comportant un manchon (1) contenant un élément de nettoyage (2), caractérisé en ce que ledit manchon est monté librement sur le tuyau (3) et est agencé de manière à pouvoir être tenu d'une main par l'utilisateur pendant que de l'autre main il actionne le tambour (5) pour enrouler le tuyau ou le câble.

2. Dispositif selon la revendications 1, caractérisé en ce que l'élément de nettoyage (2) est relié au dévidoir (5) à l'aide d'un organe de liaison souple (4).

3. Dispositif selon la revendication 2, caractérisé en ce que l'organe de liaison souple (4) est constitué par une chaînette.

4. Dispositif selon la revendication 1, caractérisé en ce que l'organe de liaison (4) comporte un fil flexible en nylon ou en métal.

5. Dispositif selon la revendication 1, caractérisé en ce que le dispositif de nettoyage (2) comporte un morceau de tapis brosse en fibres naturelles ou synthétiques replié ou enroulé sur lui-même.

6. Dispositif selon la revendication 1, caractérisé en ce que le manchon (1) est souple et réalisé en tissu ou en matière synthétique.

7. Dispositif selon la revendication 1, caractérisé en ce que le manchon souple (1) et l'élément de nettoyage (2) constituent un même élément.
